# EUROPÄISCHE PATENTSCHRIFT

(11) **EP 2 778 526 B1**
(45) Veröffentlichungstag und Bekanntmachung des Hinweises auf die Patenterteilung: **20.01.2016**
(21) Anmeldenummer: 14159131.3
(22) Anmeldetag: 12.03.2014
(51) Int. Cl.: F23M 7/00, F23M 7/02, F24B 1/192, F24C 15/04

(54) **Sichttüre einer Heizeinrichtung sowie damit ausgestattete Heizeinrichtung**
View door of a heating device and heating device equipped with the same
Portes vitrées d'un dispositif de chauffage et dispositif de chauffage équipé de celles-ci

(30) Priorität: 12.03.2013 AT 501682013
(43) Veröffentlichungstag der Anmeldung: 17.09.2014
(73) Patentinhaber: Riener, Karl Stefan, 4563 Micheldorf (AT)
(72) Erfinder: Riener, Karl Stefan, 4563 Micheldorf (AT)
(74) Vertreter: Burger, Hannes

(56) Entgegenhaltungen:
- GB-A- 249 291
- US-A- 1 887 654

## Beschreibung

Die Erfindung betrifft eine Sichttüre einer Heizeinrichtung zur Verbrennung eines Energieträgers, insbesondere von Biomasse, sowie eine mit dieser Sichttüre ausgestattete Heizeinrichtung, wie dies in den Ansprüchen 1 und 13 angegeben ist.

Bei Brennraumtüren für Biomasseöfen, insbesondere für Kaminöfen oder Pelletsöfen, sind Verklebungen bekannt, bei denen eine Glasscheibe mittels eines elastischen, temperaturbeständigen Klebers mit einem Rahmen verbunden ist. Hierbei wird ein ausreichend temperaturbeständiger Klebstoff eingesetzt, welcher geeignet ist, der Wärmeentwicklung aus dem Inneren des Ofens standzuhalten.

Es sind auch Varianten bekannt, bei denen Klemmleisten zur Befestigung von Glasscheiben in Ofentüren benutzt werden, mit welchen Klemmleisten eine formschlüssige oder kraftschlüssige Verbindung zwischen Ofentüre und Glasscheibe aufgebaut wird.

Ein Nachteil der bekannten, geklebten Ausführungen liegt darin, dass aufgrund der Wärmedehnungen und der dadurch bedingten Relativbewegung zwischen den einzelnen Elementen aus denen eine Ofentür aufgebaut ist, der Kleber allmählich seine Haftfestigkeit bzw. Klebebeständigkeit verlieren kann, wodurch die miteinander verklebten Komponenten locker werden können bzw. sich sogar lösen könnten.

Auch bei der Variante, bei der das Glas durch eine Klemmleiste gehalten wird, sind die unterschiedlichen Wärmedehnungen der verschiedenen Materialien problematisch, da hier hohe mechanische Spannungen in der Glasscheibe auftreten können, welche zu einem Bruch der Glasscheibe führen können.

Die GB 249291 A offenbart eine Brennraumtüre einer Heizeinrichtung, in welcher die Sichtscheibe mittels einer außenliegenden Klemmleiste befestigt ist. Die Kontaktflächen zwischen Sichtscheibe und Trägerelement, sowie Sichtscheibe und Klemmleiste sind hierbei mit einem Zwischenmaterial versehen. GB249291A offenbart eine Sichtire nach dem Oberbegriff des Anspruchs 1.

Die US 1887654 A offenbart eine Bennraumtüre für eine Heizeinrichtung, in welcher vertikale Führungsnuten zur formschlüssigen Aufnahme einer Sichtscheibe vorgesehen sind.

Der vorliegenden Erfindung liegt die Aufgabe zugrunde, diesen potentiellen Qualitäts- und Sicherheitsnachteil bei einer Sichttüre für eine Heizeinrichtung bzw. bei einer damit ausgestatteten Heizeinrichtung zu kompensieren bzw. zu eliminieren und sicherzustellen, dass auch nach vielen Gebrauchsjahren eine zuverlässige Verbindung zwischen dem ein- bzw. aufgeklebten Element und dem tragenden Rahmen bzw. Trägerelement gewährleistet ist. Eine weitere Aufgabe der Erfindung liegt darin, eine entsprechende Heizeinrichtung anzugeben.

Diese Aufgabe der Erfindung wird durch die Maßnahmen gemäß Anspruch 1, insbesondere durch eine zur Scheibenverklebung redundante, mechanische Scheibensicherungseinrichtung umfassend das in Anspruch 1 angegebene Kopplungselement, sowie durch eine Heizeinrichtung gemäß Anspruch 13 gelöst.

Erfindungsgemäß ist bei der gattungsgemäßen Sichttüre für eine Heizeinrichtung eine Scheibensicherungseinrichtung ausgebildet, welche zumindest ein mechanisches Kopplungselement zwischen dem Trägerelement und der Sichtscheibe aufweist, welches Kopplungselement sich brückenartig zwischen dem Trägerelement und der Sichtscheibe erstreckt, wobei das Kopplungselement am Trägerelement oder an der Sichtscheibe starr befestigt ist und am jeweils anderen Ende mit dem Trägerelement bzw. mit der Sichtscheibe relativbeweglich verbunden ist. Alternativ ist vorgesehen, dass das Kopplungselement jeweils starr am Trägerelement und an der Sichtscheibe befestigt ist und in sich elastisch oder längen veränderlich ausgebildet ist. Ferner ist die starre Verbindung des Kopplungselementes mit der Sichtscheibe als Klebeverbindung ausgebildet, wobei diese Klebeverbindung mit einem im Vergleich zum klebenden, elastischen Zwischenmaterial in der Überlappungszone zwischen der Sichtscheibe und dem Trägerelement starren, unnachgiebigen Kleber mit höherer Dauerfestigkeit oder langfristigerer Klebebeständigkeit ausgeführt ist. Ferner ist es zweckmäßig, wenn die relativverschiebliche bzw. flexible Verbindung des Kopplungselementes mit dem Trägerelement als formschlüssige Verbindung ausgeführt ist.

Ein Vorteil der erfindungsgemäßen Ausbildung liegt darin, dass durch die Ausgleichsmöglichkeit von Relativverschiebungen im Bereich des Kopplungselementes die Voraussetzungen dafür geschaffen sind, dass das Kopplungselement vorzugsweise mittels eines relativ unnachgiebigen bzw. hochfesten, temperaturbeständigen Klebers, welcher problemlos für punktuelle Verklebungen gegenüber Sichtscheiben aus Glas eingesetzt werden kann und dessen hohe Haltekraft besonders zweckmäßig ist, direkt mit der Sichtscheibe verklebt werden kann. Ein besonderer Vorteil der erfindungsgemäßen Ausbildung liegt auch darin, dass die Klebestellen in den Überlappungszonen, in denen die Sichtscheibe mit dem Trägerelement verklebt ist, nicht auf mögliche Alterungserscheinungen bzw. Beschädigung hin überprüft werden müssen, da durch das Kopplungselement gewährleistet ist, dass sich die Sichtscheibe nicht vom Trägerelement lösen kann, und daher keine sicherheitstechnischen Mängel, oder Mängel in der Funktionsfähigkeit zu erwarten sind. Weiters ist es vorteilhaft, dass der starre Kleber zwischen der Sichtscheibe und dem bevorzugt metallischen Kopplungselement eine hohe Langzeitbeständigkeit aufweist und die Haltbarkeit und Haftkraft eines solchen Glas- und Metallklebstoffes erprobt ist, wodurch eine zuverlässige Halterung der Sichtscheibe gewährleistet ist. Vorteilhaft ist darüber hinaus, dass die geforderte Flexibilität bzw. das gewünschte Ausgleichsvermögen dieser mechanischen Verbindung durch einfaches Hintergreifen eines Bauteiles der Sichttüre, insbesondere des rahmenartigen Trägerelementes der Sichttüre, realisiert werden kann, und somit eine kostengünstige und praktikable Lösung geschaffen werden kann.

Weiters kann es zweckmäßig sein, wenn das die Sichtscheibe aufnehmende oder halternde Trägerelement aus einem anderen Material, beispielsweise Aluminium, Eisen oder einer metallischen Legierung, gefertigt ist, als die Sichtscheibe. Vorteilhaft ist dabei, dass die verschiedenen Materialien, die kombiniert werden können, nicht die gleichen Stoffeigenschaften, insbesondere den gleichen Wärmedehnungskoeffizienten aufweisen müssen, und daher eine vielfältige und wahlfreie Kombination von verschiedenen Materialien ermöglicht ist. Diese variantenreiche Kombination stellt sicher, dass eine optimale Funktionserfüllung und ein optisch ansprechendes Erscheinungsbild erzielt werden kann. Neben der Ausführung des Rahmens in Eisen oder Aluminium, sind als weitere Werkstoffe etwa Kunststoffe und Verbundwerkstoffe denkbar.

Ferner kann es zweckmäßig sein, wenn das Zwischenmaterial zur Verbindung und auch zur Abdichtung in der Überlappungszone zwischen dem Trägerelement und der Sichtscheibe ausgebildet ist. Dabei ist von Vorteil, dass durch die zusätzliche abdichtende Wirkung des Zwischenmaterials gewährleistet werden kann, dass keine Rauchgase zwischen der Sichtscheibe und dem Trägerelement der Sichttüre hindurchströmen können.

Darüber hinaus kann vorgesehen sein, dass das Zwischenmaterial durch einen elastischen Kleber und/oder ein elastisches Silikon gebildet ist. Hierbei ist vorteilhaft, dass durch die Ausführung des Zwischenmateriales als elastischer Kleber oder als Silikon gewährleistet ist, dass Relativbewegungen zwischen den zu verbindenden Materialien aufgenommen bzw. ausgeglichen werden können und es somit zu keinen kritischen Verspannungen aufgrund der unterschiedlichen Wärmedehnungen der Glasscheibe oder des Trägerelementes kommen kann.

In einer alternativen Ausprägung kann vorgesehen sein, dass das Zwischenmaterial als doppelseitiger Klebestreifen ausgeführt ist. Vorteilhaft ist hierbei, dass der genannte doppelseitige Klebestreifen einfach auf den Rahmen aufgebracht werden kann und die zu befestigende Glas- bzw. Sichtscheibe problemlos in den Rahmen eingelegt werden kann. Außerdem bietet sich hier der Vorteil, dass für das Herstellungsverfahren keine Aushärtungszeit eingerechnet werden muss, sodass die mit dem Rahmen verbundene Scheibe umgehend bzw. relativ verzögerungsfrei weiterverarbeitet werden kann.

Vorteilhaft ist auch eine Ausprägung gemäß welcher die Sichtscheibe als durchsichtige oder halbdurchsichtige Glasscheibe aus mineralischem Glas ausgeführt ist. Besonders vorteilhaft ist dabei, dass aufgrund der Durchsichtigkeit des Glases gewährleistet ist, dass freie Sicht auf hinter der Scheibe liegende Elemente bzw. Abläufe, insbesondere betreffend den Verbrennungsvorgang in einer Heizeinrichtung, vorliegt.

Entsprechend einer vorteilhaften Weiterbildung kann vorgesehen sein, dass die Sichtscheibe zumindest einen ersten, zentralen Abschnitt hoher Transparenz aufweist und wenigstens einen opaken oder halbtransparenten Abschnitt aufweist, welcher vorzugsweise im Umfangsbereich der Sichtscheibe vorgesehen ist. Vorteilhaft ist hierbei, dass durch das Einsetzen eines abschnittsweise opaken bzw. schwach lichtdurchlässigen Glases, beziehungsweise durch das teilweise Bedrucken eines Glases, erreicht werden kann, dass optisch nachteilige Funktionselemente der Heizeinrichtung verborgen bleiben, wobei die angegebene optische Verblendung ein ansprechendes Designelement darstellt und ein optimales Kosten-/Nutzenverhältnis bietet.

Gemäß einer besonderen Ausprägung ist es möglich, dass die Sichtscheibe aus zumindest zwei Scheibenteilen aus unterschiedlichen Materialien und/oder unterschiedlichen Transparenzeigenschaften zusammengesetzt ist. Dabei ist von Vorteil, dass durch die Kombination von verschiedenen Materialien mit verschiedenen Eigenschaften ein ansprechender optischer Effekt erzeugt werden kann. Besonders vorteilhaft ist dabei, dass dieser optische Effekt nicht durch aufwändige Bearbeitung des Materials erzeugt werden muss, was hohe Bearbeitungskosten hervorrufen würde. Vielmehr kann ein relativ kostengünstiges, großflächiges Glaselement, welches als Rahmen- bzw. Trägerelement fungiert, mit einem hochwertigeren bzw. höherpreisigen Glaselement, welches als Sichtfenster fungiert, baulich kombiniert bzw. zusammengesetzt werden.

Ferner kann vorgesehen sein, dass das Kopplungselement einteilig ausgebildet und mittels eines Umformverfahrens, eines Urformverfahrens, oder durch spanende Formgebung erzeugt ist. Vorteilhaft wird das Kopplungselement durch ein Umformverfahren, oder durch ein spanabhebendes Verfahren aus einem Werkstück erzeugt, um so eine optimierte Kleinserienfertigung zu ermöglichen und die Produktionskosten zu reduzieren.

Alternativ ist es möglich, dass das Kopplungselement aus mehreren Teilen gebildet ist, welche durch formschlüssige, kraftschlüssige oder stoffliche Verbindung miteinander verbunden sind. Der Vorteil dieser Ausprägung besteht darin, verschiedene Materialien zu kombinieren und dadurch die Vorteile der verschiedenen Materialeigenschaften zu nutzen. Die Kombination von verschiedenen Werkstoffen kann auch vorteilhaft sein, um eine Kostenersparnis bei einer Prototypen- oder Kleinserienfertigung zu erzielen und nicht auf Umformverfahren oder spanabhebende Verfahren zurückgreifen zu müssen.

Weiters kann vorgesehen sein, dass die starre Verbindung des Kopplungselementes mit der Sichtscheibe oder mit dem Trägerelement als stoffliche oder als form- oder kraftschlüssige Verbindung ausgeführt ist. Eine stoffliche Verbindung bietet den Vorteil, dass keine aufwändige Vorbehandlung des jeweils zur Verklebung vorgesehenen Materials notwendig ist. Eine formschlüssige oder kraftschlüssige Verbindung kann jedoch unter bestimmten Umständen gewisse Vorteile in Bezug auf eine höhere Wärmebeständigkeit oder höhere Belastbarkeit der Verbindung mit sich bringen.

Schließlich kann vorgesehen sein, dass die Sichttüre als frontseitiges Verkleidungselement einer Heizeinrichtung ausgebildet ist und einer Brennraumtüre der Heizeinrichtung baulich vorgelagert ist. Bei dieser Ausführung ist von Vorteil, dass die Sichttüre auch als Designelement fungieren kann und somit neben den zugrunde liegenden technischen Funktionalitäten auch optischen Ansprüchen optimal gerecht werden kann. Dieser Mehrfacheffekt wird dabei mit einem optimierten Kosten-/Nutzenverhältnis erzielt.

Zum besseren Verständnis der Erfindung wird diese anhand der nachfolgenden Figuren näher erläutert.

Es zeigen jeweils in stark vereinfachter, schematischer Darstellung:
- Fig. 1: eine Heizeinrichtung mit Merkmalen der Erfindung, insbesondere mit einer der Brennraumtüre vorgelagerten Schiebetüre, in perspektivischer Darstellung;
- Fig. 2: eine Detailansicht der Schiebetüre gemäß Fig. 1 in Ansicht von hinten mitsamt der erfindungsgemäß vorgesehenen Scheibensicherungseinrichtung;
- Fig. 3: eine vergrößerte Darstellung der Scheibensicherungseinrichtung, geschnitten gemäß den Linien III-III in Fig. 2.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

In den Fig. 1 bis 3 ist ein Ausführungsbeispiel einer Heizeinrichtung 1 mit einer der Brennraumtüre 11 der Heizeinrichtung 1 vorgestellten bzw. baulich vorgelagerten Sichttüre 2 veranschaulicht. Die Sichttüre 2 kann dabei eine Sichtscheibe 3 umfassen, welche aus mehreren Einzelteilen bzw. aus verschiedenen Glas-Einlageelementen zusammengesetzt ist. Die wenigstens eine Sichtscheibe 3, welche vorzugsweise aus mineralischem Glas gebildet ist, ist mit wenigstens einem metallischen Trägerelement 6 verklebt. Zudem ist die Sichtscheibe 3 mittels einer mechanischen Scheibensicherungseinrichtung 14 gegen Herausfallen aus dem rahmenartigen Trägerelement 6 geschützt bzw. vor einer unerwünschten, allmählichen Lockerung oder Delaminierung gegenüber einem leistenartigen Trägerelement 6 gesichert.

Die Heizeinrichtung 1 umfasst ein im Wesentlichen quaderförmiges Gehäuse 17, in welchem ein Brennraum 18 zur Verbrennung von Brennmaterial auf Basis von Biomasse ausgebildet ist. Zum bedarfsweisen öffnen und verschließen des Brennraumes 18 ist eine Brennraumtüre 11 vorgesehen. Diese kann wärmeisolierend ausgeführt sein. Aus funktionalen, designtechnischen und sicherheitstechnischen Aspekten kann der Brennraumtüre 11 die genannte Sichttüre 2 vorgesetzt sein, welche unabhängig von der Brennraumtüre 11 zu öffnen bzw. zu bedienen ist und verschiedene Designelemente enthalten kann. Die Funktionen der Sichttüre 2 können insbesondere in einem Hitzeschild bzw. Verbrennungssschutz, in der Schaffung eines zusätzlichen Konvektionskanals gegenüber dem Ofenkorpus, in einem Sicherheitselement und/oder in einem Designelement begründet sein.

Die der Brennraumtüre 11 vorgesetzte Sichttüre 2 enthält eine Sichtscheibe 3, wobei bezüglich des mechanischen Grundaufbaus der Sichttüre 2 verschiedene Ausführungen möglich sind.

Zum einen ist ein Trägerelement 6 vorgesehen, beispielsweise ein Rahmen aus Aluminium, oder ein Trägerblech, welches ein wesentliches Funktions- und Designelement der Sichttüre 2 darstellt. Dieser Rahmen kann in Bezug auf die Sichtscheibe 3 aus Glas umlaufend ausgeführt sein, oder beispielsweise nur an der Ober- und Unterkante der der Sichtscheibe 3 vorgesehen sein. Es ist auch denkbar, der Sichtscheibe 3 keinen umlaufenden Rahmen zuzuordnen, sondern wenigstens ein leistenförmiges Trägerelement 6 vorzusehen, welches sich über einen Teilabschnitt der Rückseite der Sichtscheibe 3 erstreckt.

Das bezüglich des äußeren Erscheinungsbildes relevante, flächige Element der Sichttüre 2 kann in verschiedenen Ausführungsformen gestaltet werden. Eine zweckmäßige Variante, wie sie in Fig. 2 dargestellt ist, umfasst eine Sichtscheibe 3, zum Beispiel aus Einscheibensicherheitsglas oder aus Glaskeramik, welche in das Trägerelement 6 eingesetzt ist. Diese gläserne Sichtscheibe 3 kann abschnittsweise bedruckt sein oder durch sonstige Oberflächenbehandlungen, beispielsweise durch Ätzverfahren, derart bearbeitet worden sein, dass ein Sichtfenster 4 oder mehrere Sichtfenster 4 frei bleiben. Dieses zumindest eine Sichtfenster bzw. der transparente Abschnitt 4 in der Sichttüre 2 bietet freie Sicht auf dahinter liegende Abschnitte des Ofens. Demgegenüber verhindern oder erschweren jene Abschnitte 5 der Sichttüre 2, welche opak oder schwach lichtdurchlässig sind, einen Einblick auf jene Abschnitte des Ofenkorpus der Heizeinrichtung 1, welche nicht eingesehen werden sollen. Insbesondere kann dadurch die Sicht auf optisch gegebenenfalls unattraktive Funktionsteile der Heizeinrichtung 1 optimal unterdrückt bzw. mit hoher Kosten-/Nutzeneffizienz verwehrt werden.

Entsprechend einer weiteren Ausführungsform ist es auch denkbar, anstatt eines einteiligen Glaselementes, welches abschnittsweise getönt bzw. undurchsichtig ist, zwei oder mehrere transparente und opake Glaselemente miteinander zu kombinieren, um eine abschnittsweise freie Sicht auf die entsprechenden Abschnitte des Ofens zu gewähren. Gemäß einer alternativen Ausführung ist es auch möglich, dass beispielsweise ein Blechformteil, oder auch ein getöntes bzw. geschwärztes Glaselement, oder ein Kunststoff- bzw. Kunststoffverbundelement verwendet wird, welches den Sichtbereich bzw. den Abschnitt 4 ausspart und so eine freie Sicht auf die entsprechend freigestellten Ofenelemente bzw. in den Brennraum der Heizeinrichtung 1 ermöglicht.

Ein adhäsives Zwischenmaterial 12 zur klebenden Verbindung des Trägerelementes 6 mit der Sichtscheibe 3 ist vorzugsweise als elastischer Kleber, oder als elastisches Silikon, welches vorzugsweise temperaturbeständig ist, ausgeführt, um Wärmedehnungen zwischen dem Trägerelement 6 und der Sichtscheibe 3 auszugleichen. In einer anderen Ausführung ist es auch denkbar, dass das die verschiedenen Elemente verbindende Zwischenmaterial 12 ein doppelseitiges Klebeband ist, welches ebenso die temperaturbedingten Relativbewegungen zwischen den verschiedenen Materialien der Sichttüre 2 ausgleichen kann, ohne dass kritische mechanische Verspannungen zwischen der Sichtscheibe 3 und dem Trägerelement 6 auftreten.

Die Sichttüre 2 umfasst weiters die zuvor genannte, mechanische Scheibensicherungseinrichtung 14, welche einen langfristig zuverlässigen bzw. sicheren Halt zwischen der Sichtscheibe 3 und dem Trägerelement 6 gewährleistet. Diese Scheibensicherungseinrichtung 14 ist besonders zweckmäßig, da es aufgrund der häufigen, temperaturbedingten Relativbewegungen zwischen dem Trägerelement 6 und der Sichtscheibe 3, welche aufgrund der unterschiedlichen Wärmedehnungen der Materialien und aufgrund einer oftmaligen Erhitzung und Abkühlung hervorgerufen werden, zu Ermüdungserscheinungen bei den Klebestellen in den Überlappungszonen 13 zwischen der Sichtscheibe 3 und dem Trägerelement 6 kommen kann. Diese Ermüdungserscheinungen könnten allmählich dazu führen, dass die Sichtscheibe 3 nicht mehr sicher bzw. nicht mehr mit der gewünschten Haltekraft im bzw. am Trägerelement 6 gehalten werden kann. Allmähliche Delaminierungen bzw. Auflösungserscheinungen der Sichttüre 2 wären die Folge. Ein plötzliches Herausfallen der Sichtscheibe 3 würde im schlimmsten Fall ein Sicherheitsrisiko für den Benutzer bedeuten. Diese Nachteile werden mit der angegebenen Scheibensicherungseinrichtung 14 vermieden bzw. umfassend hintan gehalten.

Insbesondere umfasst die Sichttüre 2 die Scheibensicherungseinrichtung 14 um zu gewährleisten, dass auch dann, wenn die Sichttüre 2 einer üblicherweise hohe Wärmestrahlungen abgebenden Brennraumtüre vorgelagert und dadurch erhöhten Temperaturen ausgesetzt ist, die auf bzw. in das Trägerelement 6 aufgeklebte Sichtscheibe 3 für lange Zeit sicher mit dem Trägerelement 6 verbunden bleibt.

Ein zur Scheibensicherungseinrichtung 14 zählendes Kopplungselement 8 kann in mehreren Ausführungsformen hergestellt werden. Insbesondere ist es möglich, dass das wenigstens eine Kopplungselement 8 der Scheibensicherungseinrichtung 14 aus verschiedenen, miteinander verbundenen Teilen zu bilden, wobei sich hier formschlüssige Verbindungen, beispielsweise Schraubverbindungen, Nietverbindungen oder ineinander verschiebbare bzw. teleskopierbare Formelemente eignen. Ebenso sind kraftschlüssige Verbindungen, wie Klemmelemente, oder auch stoffliche Verbindungen, wie Verklebungen und Verschweißungen oder Lötverbindungen realisierbar. Eine andere Ausbildungsvariante besteht darin, das Kopplungselement 8 als Tiefziehteil oder als Umformteil herzustellen, um eine gute Basis für eine Serienfertigung zu definieren. Wieder eine andere Variante besteht darin, das Kopplungselement 8 durch spanende Formgebung zu schaffen, insbesondere aus einem Block zu fräsen. In einer weiteren denkbaren Variante wird das Kopplungselement 8 mittels Urformen, zum Beispiel als Aluminium-Gussteil, hergestellt.

Entsprechend einer zweckmäßigen Ausführungsform ist die Verbindung zwischen der Sichtscheibe 3 und dem Kopplungselement 8 dadurch aufgebaut, dass das Kopplungselement 8 auf die Sichtscheibe 3 aufgeklebt oder über eine sonstige stoffschlüssige Verbindung befestigt ist. Dieses hochfeste und relativ starre Aufkleben erfolgt dabei mittels eines Klebers, dessen Langzeithaltbarkeit bereits getestet bzw. attestiert ist, und welcher Kleber ausreichend temperaturstabil ist. Der relativ starre bzw. unnachgiebige Kleber für die Klebeverbindung 15 zwischen der Sichtscheibe 3 und dem Kopplungselement 8 bietet den Vorteil, dass derartige Kleber bereits mehrere Jahre erfolgreich in der Industrie eingesetzt werden, und daher die Langzeitbeständigkeit eines solchen Klebemittels zwischen der Sichtscheibe 3 aus mineralischem Glas und dem vorzugsweise metallischen Kopplungselement 8 als erprobt angesehen werden kann.

Alternativ zur bevorzugten Klebeverbindung 15 wäre es denkbar, das Kopplungselement 8 mittels einer Schraubverbindung oder einer Nietverbindung und dergleichen mit der Sichtscheibe 3 zu verbinden. Hier würde sich jedoch der Nachteil ergeben, dass die Sichtscheibe 3 für eine Befestigung des Kopplungselementes 8 aufwändig bearbeitet werden müsste. In wieder einer anderen Ausführung ist es denkbar, dass das Kopplungselement 8 über Formschluss oder über Kraftschluss mit der Sichtscheibe 3 verbunden ist. Derartige Befestigungsmaßnahmen würden jedoch eine in gestalterischer Hinsicht unter Umständen störende Befestigungsart zwischen der Sichtscheibe 3 und dem Trägerelement 6 darstellen, sodass diese Befestigungsmaßnahmen wenig zufriedenstellend sind.

Die Verbindung zwischen dem Kopplungselement 8 und dem Trägerelement 6 wird vorzugsweise über einen relativverschieblichen Formschluss derart hergestellt, dass das Kopplungselement 8 in das Trägerelement 6 eingreift bzw. dieses hintergreift, sodass eine Relativbewegung zwischen dem Kopplungselement 8 und dem Trägerelement 6 ermöglicht wird. In einer anderen Ausführung ist es auch denkbar, dass das Kopplungselement 8 leichten Druck auf das Trägerelement 6 ausübt, wobei darauf geachtet werden muss, dass wärmedehnungsbedingte Relativbewegungen zwischen dem Kopplungselement 8 und Trägerelement 6 ermöglicht sind.

In einer anderen Variante ist es auch möglich, dass das Kopplungselement 8 fix mit dem Trägerelement 6 verbunden ist und über Formschluss in die Sichtscheibe 3 oder in ein an der Sichtscheibe 3 befestigtes Element eingreift. Bei dieser Ausführungsvariante ist dann die starre Verbindung zwischen dem Kopplungselement 8 und dem Trägerelement 6 vorgesehen, während die relativverschiebliche Kopplung zwischen dem weiteren Endabschnitt des Kopplungselementes 8 und der Sichtscheibe 3 vorliegt.

In einer weiteren Ausführungsvariante ist es auch denkbar, dass das Kopplungselement 8 sowohl mit dem Trägerelement 6 als auch mit der Sichtscheibe 3 fest bzw. starr verbunden ist, und dass die wärmebedingten Relativbewegungen zwischen der Sichtscheibe 3 und dem Trägerelement 6 vom Kopplungselement 8 selbst ausgeglichen werden. Hierzu ist es erforderlich, das Kopplungselement 8 ausreichend biegeelastisch oder ausreichend dehn- und stauchbar auszuführen. Insbesondere kann das Kopplungselement 8 aus einem elastischen Element oder Werkstoff, beispielsweise als Feder oder als Kunststoffelement, gebildet sein.

Die erfindungsgemäße Scheibensicherungseinrichtung 14 dient vor allem dazu, dass bei einer der Brennraumtüre 11 vorgestellten Sichttüre 2 eine mit dem Trägerelement 6 verklebte Sichtscheibe 3 langfristig sicher mit dem Trägerelement 6 verbunden bleibt. Die Sichttüre 2 kann dabei als optisch ansprechende Verblendung der Brennraumtüre 11 einer Heizeinrichtung 1, zum Beispiel eines Pelletsofens, eingesetzt sein. Die Sichtscheibe 3 ist zweckmäßigerweise mittels eines elastischen, temperaturbeständigen Klebers bzw. Zwischenmaterials 12 mit dem Trägerelement 6 verklebt, um die Relativbewegungen aufgrund der verschiedenen Wärmedehnungskoeffizienten des Trägerelementes 6 und der Sichtscheibe 3 in ausreichendem Maß ausgleichen zu können. Um die Verklebung via das adhäsive Zwischenmaterial 12 zusätzlich abzusichern, und damit auszuschließen, dass sich die Sichtscheibe 3 aufgrund von Ermüdungserscheinungen des relativ elastischen Klebers 12 vom Trägerelement 6 löst, ist die Scheibensicherungseinrichtung 14 vorgesehen. Dabei ist wenigstens ein brückenartiges Kopplungselement 8 mittels eines starren bzw. hochfesten, temperaturbeständigen Klebers zur Schaffung einer relativ starren Klebeverbindung 15 auf die Sichtscheibe 3 aufgeklebt. Der gegenüberliegende Endabschnitt des Kopplungselementes 8 ist mit dem Trägerelement 6 gleitbeweglich gekoppelt, sodass ein sicherer Halt der Sichtscheibe 3 gegenüber dem Trägerelement 6 auch über längere Zeitspannen gewährleistet ist.

Die Ausführungsbeispiele zeigen mögliche Ausführungsvarianten der Sichttüre 2 bzw. der Heizeinrichtung 1, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Der Ordnung halber sei abschließend darauf hingewiesen, dass zum besseren Verständnis des Aufbaus der Sichttüre 2 bzw. der Heizeinrichtung 1 diese bzw. deren Bestandteile teilweise unmaßstäblich und/oder vergrößert und/oder verkleinert dargestellt wurden.

### Bezugszeichenaufstellung

- 1: Heizeinrichtung
- 2: Sichttüre
- 3: Sichtscheibe
- 4: transparenter Abschnitt
- 5: opaker Abschnitt

- 6: Trägerelement
- 7: Umfangsbereich
- 8: Kopplungselement
- 9: Scheibenteil
- 10: Scheibenteil

- 11: Brennraumtüre
- 12: Zwischenmaterial
- 13: Überlappungszone
- 14: Scheibensicherungseinrichtung
- 15: Klebeverbindung

- 16: Verkleidungselement
- 17: Gehäuse
- 18: Brennraum

## Patentansprüche

1. Sichttüre (2) einer Heizeinrichtung (1) zur Verbrennung eines Energieträgers, insbesondere von Biomasse, umfassend ein Trägerelement (6), an dessen einem Benutzer zuzuwendenden Vorderseite mindestens eine Sichtscheibe (3) anliegt, wobei Überlappungszonen (13) zwischen der Sichtscheibe (3) und dem Trägerelement (6) über ein Zwischenmaterial (12) miteinander verklebt sind, welches Zwischenmaterial (12) temperaturbedingte Relativverschiebungen zwischen der Sichtscheibe (3) und dem Trägerelement (6) aufgrund von unterschiedlichen Wärmeausdehnungskoeffizienten ausgleicht, und wobei eine Scheibensicherungseinrichtung (14) ausgebildet ist, welche zumindest ein mechanisches Kopplungselement (8) zwischen dem Trägerelement (6) und der Sichtscheibe (3) aufweist, und welches Kopplungselement (8) sich brückenartig zwischen dem Trägerelement (6) und der Sichtscheibe (3) erstreckt, **dadurch gekennzeichnet, dass** das Kopplungselement (8) an der Rückseite der Sichtscheibe (3) und des Trägerelementes (6) angeordnet ist, wobei das Kopplungselement (8) an der Sichtscheibe (3) starr befestigt ist und im anderen Endabschnitt das Trägerelement (6) formschlüssig hintergreift und mit diesem relativbeweglich verbunden ist, und dass die starre Verbindung des Kopplungselementes (8) mit der Sichtscheibe (3) als Klebeverbindung (15) ausgebildet ist, wobei diese Klebeverbindung (15) mit einem, im Vergleich zum klebenden, elastischen Zwischenmaterial (12) in der Überlappungszone (13) zwischen der Sichtscheibe (3) und dem Trägerelement (6), starreren, unnachgiebigeren Kleber mit höherer Dauerfestigkeit oder langfristigerer Klebebeständigkeit ausgeführt ist.

2. Sichttüre nach Anspruch 1, **dadurch gekennzeichnet, dass** das die Sichtscheibe (3) aufnehmende oder halternde Trägerelement (6) aus einem anderen Material, beispielsweise Aluminium, Eisen oder einer metallischen Legierung, gefertigt ist, als die Sichtscheibe (3).

3. Sichttüre nach Anspruch 1 oder 2, **dadurch gekennzeichnet, dass** das Zwischenmaterial (12) zur Verbindung und zur Abdichtung in der Überlappungszone (13) zwischen dem Trägerelement (6) und der Sichtscheibe (3) ausgebildet ist.

4. Sichttüre nach einem der vorhergehenden Ansprüche, **dadurch gekennzeichnet, dass** das Zwischenmaterial (12) durch einen elastischen Kleber und/oder ein elastisches Silikon gebildet ist.

5. Sichttüre nach einem der Ansprüche 1 bis 3, **dadurch gekennzeichnet, dass** das Zwischenmaterial (12) als doppelseitiger Klebestreifen ausgeführt ist.

6. Sichttüre nach einem der vorhergehenden Ansprüche, **dadurch gekennzeichnet, dass** die Sichtscheibe (3) als durchsichtige oder halbdurchsichtige Glasscheibe aus mineralischem Glas ausgeführt ist.

7. Sichttüre nach einem der vorhergehenden Ansprüche, **dadurch gekennzeichnet, dass** die Sichtscheibe (3) zumindest einen ersten, zentralen Abschnitt (4) hoher Transparenz aufweist und wenigstens einen opaken oder halbtransparenten Abschnitt (5) aufweist, welcher vorzugsweise im Umfangsbereich (7) der Sichtscheibe (3) vorgesehen ist.

8. Sichttüre nach einem der vorhergehenden Ansprüche, **dadurch gekennzeichnet, dass** die Sichtscheibe (3) aus zumindest zwei Scheibenteilen (9, 10) aus unterschiedlichen Materialien und/oder mit unterschiedlichen Transparenzeigenschaften zusammengesetzt ist.

9. Sichttüre nach einem der vorhergehenden Ansprüche, **dadurch gekennzeichnet, dass** das Kopplungselement (8) einteilig ausgebildet ist.

10. Sichttüre nach einem der Ansprüche 1 bis 8, **dadurch gekennzeichnet, dass** das Kopplungselement (8) aus mehreren Teilen gebildet ist, welche durch formschlüssige, kraftschlüssige oder stoffliche Verbindung miteinander verbunden sind.

11. Sichttüre nach einem der vorhergehenden Ansprüche, **dadurch gekennzeichnet, dass** die starre Verbindung des Kopplungselementes (8) mit der Sichtscheibe (3) oder mit dem Trägerelement (6) als stoffliche oder als form- oder kraftschlüssige Verbindung ausgeführt ist.

12. Sichttüre nach einem der vorhergehenden Ansprüche, **dadurch gekennzeichnet, dass** die Sichttüre (2) als frontseitiges Verkleidungselement (16) der Heizeinrichtung (1) ausgebildet ist und einer Brennraumtüre (11) der Heizeinrichtung (1) vorgelagert ist.

13. Heizeinrichtung (1) zur Verbrennung eines Energieträgers, insbesondere von Biomasse, mit einer Sichttüre (2) umfassend ein Trägerelement (6) das mindestens eine Sichtscheibe (3) aufnimmt, wobei Überlappungszonen zwischen der Sichtscheibe (3) und dem Trägerelement (6) über ein Zwischenmaterial (12) miteinander verklebt sind, welches Zwischenmaterial (12) temperaturbedingte Relativverschiebungen zwischen der Sichtscheibe (3) und dem Trägerelement (6) aufgrund von unterschiedlichen Wärmeausdehnungskoeffizienten ausgleicht, **dadurch gekennzeichnet, dass** die Sichttüre (2) der Heizeinrichtung (1) nach einem oder mehreren der vorhergehenden Ansprüche ausgebildet ist.

## Claims

1. A view door (2) of a heating device (1) for combusting an energy source, in particular biomass, comprising a carrier element (6), against whose front side facing the user at least one view window (3) abuts, wherein overlapping zones (13) between the view window (3) and the carrier element (6) are adhesively bonded with each other by an intermediate material (12), wherein the intermediate material (12) offsets temperature-induced relative displacements between the view window (3) and carrier element (6) owing to different thermal expansion coefficients, and wherein a window safeguarding device (14) is formed, which exhibits at least one mechanical coupling element (8) between the carrier element (6) and view window (3), and whose coupling element (8) extends like a bridge between the carrier element (6) and view window (3), **characterized in that** the coupling element (8) is arranged on the rear side of the view window (3) and carrier element (6), wherein the coupling element (8) is rigidly secured to the view window (3), and in the other end section positively engages the carrier element (6) from behind, and is joined with the latter so as to move relative thereto, and that the rigid connection between the coupling element (8) and view window (3) takes the form of an adhesive bond (15), wherein this adhesive bond (15), by comparison to the adhesive, elastic intermediate material (12) in the overlapping zone (13) between the view window (3) and carrier element (6), is designed with an inflexible, more rigid, adhesive with a higher fatigue strength or longer adhesive stability..

2. The view door according to claim 1, **characterized in that** the carrier element (6) that holds or retains the view window (3) is made out of another material than the view window (3), for example aluminum, iron or a metal alloy.

3. The view door according to claim 1 or 2, **characterized in that** the intermediate material (12) is designed for connecting and sealing purposes in the overlapping zone (13) between the carrier element (6) and view window (3).

4. The view door according to one of the preceding claims, **characterized in that** the intermediate material (12) is designed as elastic adhesive and/or an elastic silicone.

5. The view door according to one of claims 1 to 3, **characterized in that** the intermediate material (12) is designed as a double-sided adhesive strip.

6. The view door according to one of the preceding claims, **characterized in that** the view window (3) is designed as a transparent or semitransparent pane made out of mineral glass.

7. The view door according to one of the preceding claims, **characterized in that** the view window (3) exhibits at least one first, highly transparent central section (4) and at least one opaque or semitransparent section (5), which preferably is provided in the peripheral area (7) of the view window (3).

8. The view door according to one of the preceding claims, **characterized in that** the view window (3) consists of at least two window parts (9, 10) made out of different materials and/or with varying transparency properties.

9. The view door according to one of the preceding claims, **characterized in that** the coupling element (8) is designed as a single piece.

10. The view door according to one of claims 1 to 8, **characterized in that** the coupling element (8) consists of several parts, which are joined together with a positive, non-positive or material bond.

11. The view door according to one of the preceding claims, **characterized in that** the rigid connection between the coupling element (8) and view window (3) or carrier element (6) is designed as a material or as a positive or non-positive bond.

12. The view door according to one of the preceding claims, **characterized in that** the view door (2) are designed as a frontal cladding element (16) of the heating device (1), and located upstream from a combustion chamber door (11) of the heating device (1).

13. A heating device (1) for combusting an energy source, in particular biomass, with a view door (2) comprising a carrier element (6) that accommodates at least one view window (3), wherein overlapping zones between the view window (3) and carrier element (6) are adhesively bonded with each other by an intermediate material (12), wherein the intermediate material (12) offsets temperature-induced relative displacements between the view window (3) and carrier element (6) owing to different thermal expansion coefficients, **characterized in that** the view door (2) of the heating device (1) is designed according to one or more of the preceding claims.

## Revendications

1. Porte vitrée (2) d'un dispositif de chauffage (1) pour la combustion d'une source d'énergie, plus particulièrement de biomasse, comprenant un élément de support (6), sur le côté avant, orienté vers un utilisateur, duquel s'appuie une vitre (3), des zones de chevauchement (13) entre la vitre transparente (3) et l'élément de support (6) étant collées entre elles à l'aide d'un matériau intermédiaire (12), ce matériau intermédiaire (12) compensant les décalages relatifs dus à la température entre la vitre (3) et l'élément de support (6) du fait des coefficients de dilatation thermique différents, et un dispositif de fixation de vitre (14) étant prévu, qui comprend au moins un élément de couplage mécanique (8) entre l'élément de support (6) et la vitre transparente (3) et cet élément de couplage (8) s'étendant en formant un pont entre l'élément de support (6) et la vitre (3), **caractérisée en ce que** l'élément de couplage (8) est disposé sur le côté arrière de la vitre transparente (3) et de l'élément de support (6), l'élément de couplage (8) étant fixé de manière rigide à la vitre (3) et s'emboîtant par l'arrière, et s'emboîtant, dans l'autre portion d'extrémité, avec l'élément de support (6) par complémentarité de forme et étant relié avec celui-ci de manière mobile par rapport à celui-ci, et **en ce que** la liaison rigide de l'élément de couplage (8) avec la vitre (3) est conçue comme un collage (15), ce collage (15) étant réalisé, avec une colle plus inflexible et plus rigide que le matériau intermédiaire (12) élastique, avec une résistance à la fatigue plus élevée ou une résistance de collage plus durable, dans la zone de chevauchement (13) entre la vitre (3) et l'élément de support (6).

2. Porte vitrée selon la revendication 1, **caractérisée en ce que** l'élément de support (6) logeant ou maintenant la vitre (3) est constitué d'un matériau différent de celui de la vitre (3), par exemple d'aluminium, de fer ou d'un alliage métallique.

3. Porte vitrée selon la revendication 1 ou 2, **caractérisée en ce que** le matériau intermédiaire (12) pour l'assemblage et l'étanchéité est disposé dans la zone de chevauchement (13) entre l'élément de support (6) et la vitre (3).

4. Porte vitrée selon l'une des revendications précédentes, **caractérisée en ce que** le matériau intermédiaire (12) est constitué d'une colle élastique et/ou d'un silicone élastique.

5. Porte vitrée selon l'une des revendications 1 à 3, **caractérisée en ce que** le matériau intermédiaire (12) est conçu comme une bande adhésive double face.

6. Porte vitrée selon l'une des revendications précédentes, **caractérisée en ce que** la vitre (3) est réalisée sous la forme d'une vitre transparente ou semi-transparente en verre minéral.

7. Porte vitrée selon l'une des revendications précédentes, **caractérisée en ce que** la vitre (3) comprend une première portion centrale (4) d'une transparence élevée et au moins une portion opaque ou semi-transparente (5) qui est disposée de préférence au niveau de la périphérie (7) de la vitre (3).

8. Porte vitrée selon l'une des revendications précédentes, **caractérisée en ce que** la vitre (3) est constituée d'au moins deux parties de vitre (9, 10) constituées de matériaux différents et/ou ayant des propriétés thermiques différentes.

9. Porte vitrée selon l'une des revendications précédentes, **caractérisée en ce que** l'élément de couplage (8) est constitué d'une seule pièce.

10. Porte vitrée selon l'une des revendications 1 à 8, **caractérisée en ce que** l'élément de couplage (8) est constitué de plusieurs parties qui sont reliées entre elles à l'aide d'une liaison par complémentarité de forme, par friction ou par liaison de matière.

11. Porte vitrée selon l'une des revendications précédentes, **caractérisée en ce que** la liaison rigide de l'élément de couplage (8) avec la vitre (3) ou avec l'élément de support (6) est conçue comme une liaison par complémentarité de forme ou par friction.

12. Porte vitrée selon l'une des revendications précédentes, **caractérisée en ce que** la porte vitrée (2) est conçue comme un élément de carénage frontal (16) du dispositif de chauffage (1) et est disposée en amont d'une porte de chambre de combustion (11) du dispositif de chauffage (1).

13. Dispositif de chauffage (1) pour la combustion d'une source d'énergie, plus particulièrement de biomasse, avec une porte vitrée (2) comprenant un élément de support (6) qui loge au moins une vitre (3), des zones de chevauchement entre la vitre (3) et l'élément de support (6) étant collées entre elles à l'aide d'un matériau intermédiaire (12), ce matériau intermédiaire (12) compensant les décalages relatifs, dus à la température, entre la vitre (3) et l'élément de support (6) du fait des coefficients de dilatation thermique différents, **caractérisé en ce que** la porte vitrée (2) du dispositif de chauffage (1) est conçue selon l'une ou plusieurs des revendications précédentes.
